# EUROPÄISCHE PATENTSCHRIFT

(11) **EP 3 626 905 B1**
(45) Veröffentlichungstag und Bekanntmachung des Hinweises auf die Patenterteilung: **19.05.2021**
(21) Anmeldenummer: 19197960.8
(22) Anmeldetag: 18.09.2019
(51) Int. Cl.: E04D 15/00, B08B 3/02, B08B 5/02, E04D 3/06

(54) **GLASDACH-REINIGUNGSSYSTEM**
GLASS ROOF CLEANING SYSTEM
SYSTÈME DE NETTOYAGE DE TOIT EN VERRE

(30) Priorität: 18.09.2018 AT 507962018
(43) Veröffentlichungstag der Anmeldung: 25.03.2020
(73) Patentinhaber: Beck, Wolfram, 2353 Guntramsdorf (AT)
(72) Erfinder: Beck, Wolfram, 2353 Guntramsdorf (AT)
(74) Vertreter: Babeluk, Michael

(56) Entgegenhaltungen:
- EP-A1- 1 927 705
- CN-U- 205 476 131
- DE-A1-102006 003 212
- DE-U1-202006 003 917
- DE-U1-202006 005 830
- DE-U1-202007 006 491
- US-A1- 2007 205 308

## Beschreibung

Die Erfindung betrifft ein automatisiertes Glasdach-Reinigungssystem, insbesondere Wintergartenglasdach-Reinigungssystem, mit mehreren Reinigungsdüsen.

Des Weiteren betrifft die Erfindung ein Wintergarten-, Sommergarten- oder Terrassenüberdachungsglasdach mit mehreren Stehern, mehreren Seitenträgerprofilen und/oder Mittelträgerprofilen, zumindest einem Wandanschlussprofil, zumindest einem Traufenträgerprofil, mehreren Glastafeln und einem automatisierten Glasdach-Reinigungssystem.

Zudem betrifft die Erfindung ein Verfahren zum Reinigen eines Glasdaches, insbesondere eines Wintergartenglasdaches, mit einem automatisierten Glasdach-Reinigungssystem, insbesondere Wintergartenglasdach-Reinigungssystem, mit mehreren Reinigungsdüsen.

Glasflachdächer verschmutzen sehr schnell. Dies trifft insbesondere für Wintergärten an privaten, industriellen oder öffentlichen Gebäuden zu, die meistens Flachdächer mit nicht allzu starker Neigung besitzen. Derartige Flachdächer werden durch Blätter, Staub und Blütenstaub rasch verunreinigt. Insbesondere sondern beispielsweise Linden einen klebrigen Saft ab, der sich wie ein Ölfilm auf das Glasdach legt. Jedes Wintergartendach weist daher, wenn es nicht regelmäßig gereinigt wird, nach kürzester Zeit einen grünen Schmutzfilm auf, der die Sicht beeinträchtigt.

Um derartige Verunreinigungen zu entfernen, wurden bisher manuell zu handhabende Reinigungsvorrichtungen eingesetzt, wie beispielsweise Wasserschläuche, Hochdruckreiniger, Fensterputzgeräte etc. Um eine Reinigung mit derartigen manuell zu betätigenden Geräten durchzuführen, ist jedoch ein relativ hoher Zeitaufwand erforderlich. Darüber hinaus ist das Reinigungsergebnis nicht immer zufriedenstellend. Schließlich ist eine Reinigung mit derartigen Mitteln nicht ungefährlich, da sie teilweise in relativ großer Höhe erfolgen muss.

Zur Vermeidung von dieser anstrengenden, mühsamen und gefährlichen manuellen Reinigung von Glasdächern ist aus dem Stand der Technik bekannt, diese Reinigung (voll)automatisiert durchzuführen. So beschreibt die DE 19847239 A1 eine fest installierte oder fest installierbare Reinigungsvorrichtung an der zu reinigenden Glasdachfläche, beispielsweise einem Wintergartendach, die eine bewegbare Reinigungsschiene aufweist. Diese bewegbare Reinigungsschiene ist so montiert beziehungsweise installiert, dass sie parallel zur zu reinigenden Glasfläche bewegbar ist und im Betrieb diese Glasfläche überstreicht. An der Reinigungsschiene sind mehrerer Reinigungsdüsen angeordnet, die ein unter Druck stehendes Reinigungsmedium auf die zu reinigende Fläche abgeben. Dadurch, dass die Reinigungsschiene parallel zur zu reinigenden Fläche bewegt wird, werden sämtliche Bereiche der zu reinigenden Fläche von den Reinigungsdüsen erfasst, sodass die Fläche durch Abgabe des Reinigungsmediums gleichmäßig gereinigt wird. Das unter Druck stehende Reinigungsmedium wird von einer stationären Einrichtung, in der das Reinigungsmedium unter Druck gesetzt wird, über eine flexible Zuführleitung den Reinigungsdüsen zugeführt. Der Druck des Reinigungsmediums ist vorzugsweise einstellbar, je nach Verschmutzungsgrad der zu reinigenden Gebäudefläche
Weitere Reinigungsanlage sind ferner aus US 2007/205308 A1, CN 205476131 U und DE 202006005830 U1 bekannt.

Aus der DE 10 2006 059 961 A1 ist eine festinstallierte automatische Reinigungsanlage für waagrechte Fensteraußenflächen, insbesondere denen von Wintergärten und Dachfenstern, bekannt, wobei pro Fensterbahn eine automatische Anlage besteht, wobei die Reinigungselemente aus einem festen Besenteil, einem festen Schwamm und einer Gummilippe bestehen, die einzeln verfahren werden und die durch ein Mitnahmesystem nacheinander in Arbeitsposition gebracht werden. Alternativ kann auch eine vierteilige, rotierbare Reinigungseinheit mit den drei Reinigungselementen und einer Leerstelle für das zurückfahren der Gummilippe und den Besen (zum Laub oder Schnee entfernen), die in Arbeitsposition nur nach unten verfahren sollen, vorgenommen werden. Diese Reinigungselemente sind am oberen Fensterrahmen oder an der Hauswand in einem Schutzkasten untergebracht. Entlang der Fensterholme befinden sich die seitlichen Führungsschienen, die bei angrenzenden Scheiben gedoppelt sind, so dass die Anlage über mehrere Bahnen ausgebildet werden kann. Diese Führungsschienen ermöglichen durch den Einsatz eines motorisch angetriebenen Schub- oder Zugsystems (z.B. Schubkette) die Auf- und Abwärtsbewegung der Reinigungselemente auf der Glasscheibe.

Eine weitere automatisierte Reinigungsvorrichtung zeigt die Druckschrift DE 20 2007 006 874 U1, wo im Bereich des Ausfallprofils eine Scheibenreinigungseinrichtung zum Reinigen der Wintergartenverglasung angeordnet ist, welche insbesondere eine auf die Oberseite der Wintergartenverglasung einwirkende Abstreifeinrichtung sowie Düsen zur Abgabe von Wasser umfassen kann. Die Düsen der Scheibenreinigungseinrichtung können günstiger Weise über eine Pumpe mit Wasser versorgt werden, wobei für die Wasserversorgung der Düsen elastische, im Bereich der Tuchwelle aufrollbare Leitungen vorgesehen sein können. Die Pumpe kann in Abhängigkeit von der Bewegung des Ausfallprofils aktiviert werden oder manuell ein- beziehungsweise ausschaltbar sein. Da nicht bei jeder Bewegung der Markise beziehungsweise des Ausfallprofils eine Scheibenreinigung erforderlich sein wird, kann die Abstreifeinrichtung auf die Oberfläche der Wintergartenverglasung absenkbar beziehungsweise von dieser abhebbar sein, wobei diese Bewegung manuell gesteuert oder mittels einer elektronischen Steuereinrichtung erfolgen kann. Beispielsweise kann das Absenken und Anheben elektronisch gesteuert jeweils nach einer Anzahl von Betätigungen der Wintergartenmarkise erfolgen. Bei größeren Wintergartenverglasungen mit Querriegeln ist es erforderlich, die Abstreifeinrichtung im Bereich dieser Querriegel anzuheben, um eine Kollision bei der Bewegung zu verhindern. Dieses Anheben kann wegabhängig oder durch Sensoren ausgelöst erfolgen.

Der vorliegenden Erfindung liegt nun die Aufgabe zugrunde, ein automatisiertes Reinigungssystem für Glasdächer, insbesondere Wintergärtenglasdächer, zu schaffen, das die mühsame und zeitintensive manuelle Reinigung ersetzt und das darüber hinaus mit dem geringsten technischen Aufwand und ohne bewegte Teile auskommt, und das dadurch bedingt auch leicht montiert und entsprechend kostengünstig angeboten werden kann, sowie in weiterer Folge wenig störanfällig und wartungsaufwändig ist. Eine Anlage die in dezenter Bauweise optisch nicht als störend empfunden wird, und auch bei bestehenden Wintergärten einfach und schnell nachgerüstet werden kann.

Ausgehend von einem automatisierten Glasdach-Reinigungssystem der eingangs genannten Art mit mehreren Reinigungsdüsen , wie z.B. aus DE 202006003917 U1 bekannt, wird diese Aufgabe erfindungsgemäß dadurch gelöst, dass das Glasdach-Reinigungssystem einen modularen Aufbau aufweist, das einzelne Reinigungssystem-Module umfasst, wobei jedes Reinigungssystem-Modul jeweils ein Aufsatzprofil, eine Leitung inklusive Halterungen, mehrere Reinigungsdüsen und ein Deckprofil umfasst.

Durch diesen modularen Aufbau des Glasdach-Reinigungssystem ist es möglich, die einzelnen Reinigungssystem-Module über das Aufsatzprofil und den damit verbundenen unterschiedlich ausgestalteten Adapterprofile für die verschiedensten Wintergartenvarianten mit den unterschiedlichsten Trägerprofilen zu verwenden, und auch auf bestehende Wintergartensysteme nachzurüsten. Durch solche Ausführungsformen kann einfach Flüssigkeit wie Wasser oder ein Reinigungsmittel-Wassergemisch auf die Glasflächen aufgebracht werden, welches entsprechend dem Neigungswinkel dieser abfließt. Damit ergibt sich auch der zusätzliche Effekt der Kühlung des Glasdaches und damit des darunterliegenden Raumes.

Günstig ist es, die Leitungen inklusive Halterungen und die Reinigungsdüsen im Inneren des Aufsatzprofils und des Deckprofils anzuordnen. Dies hat den Vorteil, dass die Hochdruckleitungen sowie die Reinigungsdüsen von Umwelteinflüssen (Sonneneinstrahlung, Wind und Wetter) geschützt sind, sowie optisch in das Wintergartenkonzept integriert werden.

Vorteilhaft ist auch, wenn zumindest eine Reinigungsdüse über zumindest eine schwenkbare Montageschelle befestigt ist. Durch die Montageschelle ist eine Einstellung der Reinigungsdüse und damit der Sprührichtung leicht möglich. Die Montageschelle kann beispielsweise an Seitenträgerprofilen, Rohrleitungen oder ähnlichen Profilen angeordnet sein. Insbesondere wenn die Leitungen als Niederdruckleitungen ausgeführt sind, ist eine Montage über Montageschellen vorteilhaft.

Um die Zugänglichkeit zu erhöhen, und damit eine rasche Wartung, Reparatur beziehungsweise Austausch von den Leitungen beziehungsweise den Reinigungsdüsen zu ermöglichen, ist es vorteilhaft, wenn das Aufsatzprofil und das Deckprofil über eine Rastverbindung miteinander lösbar verbunden ist, und/oder die Reinigungsdüsen über die schwenkbaren Montageschellen wechselbar sind.

Es kann vorgesehen sein, dass die Leitungen zumindest teilweise als Hochdruckleitungen ausgeführt sind. Dabei werden unter Hochdruckleitungen Leitungen verstanden, welche Flüssigkeiten mit erhöhtem Druck, also oberhalb der üblichen Druckverhältnisse von privaten Wasserhaushalten geführt werden. In der Regel bewegt sich der übliche Wasserdruck in Haushalten zwischen 1 und 6 bar, teilweise bis zu 10 bar. Unter Hochdruckleitungen sind damit Leitungen gemeint, die in Hinblick dazu Wasser höheren Druckes führen. Üblicherweise wird der Überdruck durch einen Kompressor bereitgestellt, der fixer Bestandteil des Reinigungssystems sein oder erst kurz vor der Inbetriebnahme angeschlossen werden kann. Damit wird beispielsweise die Verwendung von Kompressoren von sonst auch einzeln verwendbaren Hochdruckreinigern ermöglicht und so die Kosten für das Reinigungssystem verringert. Hochdruckleitungen können aus miteinander verschweißten Nirosta-Stahl-Teilen oder anderen druckbeständigen Materialien gefertigt sein.

Es kann auch vorgesehen sein, dass die Leitungen zumindest teilweise als Niederdruckleitungen ausgeführt sind. Damit sind mit Niederdruckleitungen Leitungen gemeint, welche Wasser direkt aus privaten Wasserleitungen führen können, also den dort üblichen Druckverhältnissen von bis zu 10 bar Stand halten können. Niederdruckleitungen werden typischerweise aus Kunststoff gefertigt.

Um den Wartungsaufwand noch weiter zu reduzieren, kann es günstig sein, die Reinigungsdüsen als selbstreinigende Hochdruck-Sprühdüsen auszuführen, die über die Beaufschlagung mit Druckluft ausblasbar sind.

Günstig ist es den Winkel α zwischen der Sprühachse der Reinigungsdüse und der Mittenachse eines Seitenträgerprofils oder Mittelträgerprofils über die schwenkbare Montageschelle so einzustellen, dass dieser Winkel α einen Wert zwischen 40° und 70°, insbesondere zwischen 40° und 45°, aufweist. Dadurch kann das Sprühbild der Düsen exakt der Größe und Form der Glastafeln zwischen den Trägerprofilen angepasst werden.

Eine Ausführungsvariante der Erfindung sieht vor, dass eine Regel- oder Steuereinrichtung angeordnet ist, mittels der die zeitliche und mengenmäßige Zuführung von Druckluft, Wasser-Druckluftgemisch, Wasser und/oder Reinigungsmittel steuerbar ist. Dies hat den Vorteil über vorgegebene Schaltprogramme (z.B. 1. Vorreinigen, um beispielweise Laub und Staub mit Druckluft oder Wasser-Druckluftgemisch wegzublasen; 2. Reinigen mit Reinigungsmittel, um stärkere und eingetrocknete Verschmutzungen zu entfernen; 3. Nachreinigen mit reinem Wasser, um das Reinigungsmittel abzuspülen; 4. Trocken mittels einblasen von Druckluft, um Wasserflecken zu vermeiden) eine vollständige und gründliche Reinigung der Außenglasdachflächen zu erreichen.

Um den Verschmutzungsgrad der Glasdachflächen zu ermitteln, und damit selbsttätig eine etwaig notwendige Reinigung einzuleiten, ist es günstig, wenn in dem Aufsatzprofil der einzelnen Reinigungssystem-Modulen Sensoren (sind in den Figuren nicht dargestellt), insbesondere Lichtsensoren, angeordnet sind.

Der einfache Aufbau des erfindungsgemäßen automatisierten Glasdach-Reinigungssystems ist besonders bei einem Wintergarten-, Sommergarten- oder Terrassenüberdachungsglasdach mit mehreren Stehern, mehreren Seitenträgerprofilen beziehungsweise Mittelträgerprofilen, zumindest einem Wandanschlussprofil, zumindest einem Traufenträgerprofil und mit mehreren Glastafeln in vorteilhafter Weise montier- bzw. integrierbar.

Erfindungsgemäß kann es auch günstig sein, dass die Reinigungssystem-Module an einem oder mehreren Seitenträgerprofilen, an einem oder mehreren Mittelträgerprofilen, entlang eines Wandanschlussprofils und entlang eines Traufenträgerprofils angeordnet sind. Das hat den Vorteil, dass die gesamte Außenglasfläche des Wintergartens optimal gereinigt wird.

Günstig ist es, wenn das Aufsatzprofil der jeweiligen Reinigungssystem-Module mit einem Adapterprofil, insbesondere über eine Rastverbindung, miteinander lösbar verbunden ist, und wenn der Profilquerschnitt des Adapterprofils für bestehende Wintergarten-Trägerprofilsystemvarianten, insbesondere dem Weinor-Profilsystem und/oder dem TS-Aluminium Profilsystem, angepasst ist, und wenn wiederum das Adapterprofil mit dem Seitenträgerprofil oder Mittelträgerprofil lösbar verbunden, insbesondere verschraubt, ist. Dadurch wird in vorteilhafter Weise ermöglicht, dass das Aufsatzprofil und die damit verbundenen unterschiedlich ausgestalteten Adapterprofile für die verschiedensten Wintergartenvarianten mit den unterschiedlichsten Trägerprofilen (wie beispielsweise dem Weinor-Profilsystem und dem TS-Aluminium Profilsystem) verwendbar und damit auch auf bestehende Wintergartensysteme nachrüstbar ist.

Um den Montageaufwand und damit die Kosten bei der Neuherstellung eines Wintergartens mit einem automatisierten Glasdach-Reinigungssystem weiter zu reduzieren, kann es günstig sein, dass das Aufsatzprofil - der Reinigungssystem-Module für die Seiten- und Mittelträger - in das Seitenträgerprofil oder Mittelträgerprofil integriert wird, sodass das Aufsatzprofil und das Seitenträgerprofil oder Mittelträgerprofil einstückig ist und vorzugsweise aus einem Aluminiumprofil, insbesondere aus einem Aluminiumstrangpressprofil, besteht.

Eine Ausführungsvariante der Erfindung sieht vor, dass an zumindest zwei Reinigungssystem-Modulen für die Seiten- und Mittelträger des Glasdaches Beschattungsprofilschienenadapter angeordnet sind, und dass die Beschattungsprofilschienenadapter seitlich an den Aufsatzprofilen und Deckprofilen montiert sind, und dass die Beschattungsprofilschienenadapter über Stabilisatoren mit den Reinigungssystem-Modulen verspannt, insbesondere verschraubt, sind. Durch die Verwendung von Stabilisatoren wird in vorteilhafter Weise eine Erhöhung der Steifigkeit und damit der Festigkeit der Reinigungssystem-Module erreicht, um die über den Beschattungsaufbau eingeleiteten Kräfte (wie beispielsweise Gewicht der Beschattungskörper oder Windkräfte) in das jeweilige Trägerprofil abzuführen. Damit kann kostengünstig und optisch ansprechend eine stabile Montageebene für die Beschattungsschienen geschaffen werden.

Eine einfache Möglichkeit der Steuerung des Reinigungsvorganges wird erreicht, wenn die einzelnen Reinigungssystem-Module gemeinsam über die Regel- oder Steuereinrichtung angesteuert werden, um die zeitliche sowie mengenmäßige Zuführung von Druckluft, Wasser-Druckluftgemisch, Wasser und/oder Reinigungsmittel zu steuern.

Um die Außenglasdachreinigung besonders effizient und gründlich zu gestalten, ist es vorteilhaft, dass die Regel- oder Steuereinrichtung eine Vorreinigung des Glasdaches durchführt, und dazu in die Hochdruckleitungen der Reinigungssystem-Module Druckluft oder ein Wasser-Druckluftgemisch eingeleitet wird, um damit Laub, Staub und lose Verunreinigungen durch die Reinigungsdüsen wegzublasen oder wegzuspülen. Anschließend wird optional eine Reinigung des Glasdaches durchgeführt, und dazu in die Hochdruckleitungen Reinigungsmittel oder ein Reinigungsmittel-Wassergemisch eingeleitet, um damit stärkere Verschmutzungen durch die Reinigungsdüsen über Hochdruckimpulse oder Dauerhochdruck wegzuwaschen. Abschließend kann eine Nachreinigung und Trocknung des Glasdaches durchgeführt werden, und dazu in die Hochdruckleitungen Wasser und anschließend Druckluft einleiten, damit das Glasdach abgewaschen und getrocknet wird, um die Entstehung von Wasserflecken, insbesondere durch die Sonneneinstrahlung, zu vermeiden.

Es können stärkere Verschmutzungen durch die Reinigungsdüsen mittels Hochdruckimpulse und/oder Dauerhochdruckbeaufschlagung weggewaschen werden.

Besonders Vorteilhaft ist ein Reinigungsverfahren, bei dem vorgesehen ist, dass zuerst eine Vorreinigung durchgeführt wird und dazu in die Leitungen der Reinigungssystem-Module Druckluft eingeleitet wird, danach eine Reinigung durchgeführt wird und dazu in die Leitungen der Reinigungssystem-Module Reinigungsmittel und/oder ein Reinigungsmittel-Wassergemisch eingeleitet wird und nach der Reinigung eine Nachreinigung und/oder Trocknung durchgeführt wird und dazu in die Leitungen der Reinigungssystem-Module Druckluft eingeleitet wird.

Weiters kann vorgesehen sein, dass während der Reinigung in die Leitungen zuerst ein Reinigungsmittel-Wassergemisch eingeleitet wird, danach ein Klarspüler-Wassergemisch eingeleitet wird und nach dem Einleiten des Klarspüler-Wassergemisches ein Endreinigungsmittel-Wassergemisch eingeleitet wird, wobei als Endreinigungsmittel ein Reinigungsmittel mit Lotus-Effekt verwendet wird. Dabei sind mit Klarspüler Zusatzstoffe zum Wasser gemeint, die die Trocknung der Glasoberfläche verbessern. Meist handelt es sich dabei und nichtionische Tenside oder organische Säuren wie Zitronensäure. Unter Reinigungsmittel mit Lotus-Effekt werden Reinigungsmittel verstanden, welche einen Lotus-Effekt am damit behandelten Glas bedingen. Dabei ist gemeint, dass die behandelte Glasoberfläche nur schwer benetzbar wird und auftreffendes Wasser leichter tropfenbildend ablaufen kann. Die somit hydrophobe Oberfläche verschmutzt damit langsamer.

Erfindungsgemäß kann es auch günstig sein, dass der Reinigungsvorgang des Glasdaches durch die Regel- oder Steuereinrichtung neben der Möglichkeit der manuellen (z.B. über eine Fernbedienung) oder über einen programmierten Schaltplan automatisch über die Messung der Verschmutzung durch Sensoren (sind in den Figuren nicht dargestellt), insbesondere in den Aufsatzprofilen angeordneten Lichtsensoren, in Gang gesetzt wird, um damit selbsttätig eine etwaig notwendige Reinigung einzuleiten, und dadurch die Glasdachfläche des Wintergartens immer in einem optisch ansprechenden Zustand ist.

Vorzugsweise ist bei dem Reinigungssystem vorgesehen, dass die Leitungen als Hochrduckleitungen ausgeführt sind.

Vorzugsweise ist bei dem Reinigungssystem vorgesehen, dass die Leitungen als Niederdruckleitungen ausgeführt sind.

Vorzugsweise ist bei dem Reinigungssystem vorgesehen, dass die Sprühachse der Reinigungsdüse und eine Mittenachse eines Seitenträgerprofils und/oder Mittelträgerprofils einen Winkel α aufspannt, und dass dieser Winkel α einen Wert zwischen 40° und 70°, insbesondere zwischen 40° und 45°, aufweist, und dass dieser vorzugsweise über schwenkbare Montageschelle einstellbar ist.

Vorzugsweise ist bei dem Reinigungssystem vorgesehen, dass eine Regel- und/ oder Steuereinrichtung angeordnet ist, mittels der die zeitliche und mengenmäßige Zuführung von Druckluft, Wasser-Druckluftgemisch, Wasser und/oder Reinigungsmittel steuerbar ist.

Vorzugsweise ist bei dem Reinigungssystem vorgesehen, dass im Aufsatzprofil der einzelnen Reinigungssystem-Module Sensoren, insbesondere Lichtsensoren, angeordnet sind.

Vorzugsweise ist bei dem Wintergarten-, Sommergarten- oder Terrassenüberdachungsglasdach vorgesehen, dass der Profilquerschnitt des Adapterprofils für bestehende Wintergarten-Trägerprofilsystemvarianten, insbesondere dem Weinor-Profilsystem und/oder dem TS-Aluminium Profilsystem, angepasst ist, und mit dem Seitenträgerprofil und/oder Mittelträgerprofil der verschiedenen Trägerprofilsystemvarianten lösbar verbunden, insbesondere verschraubt, ist.

Vorzugsweise ist vorgesehen, dass zuerst eine Vorreinigung durchgeführt wird und dazu in die Leitungen der Reinigungssystem-Module Druckluft eingeleitet wird, danach eine Reinigung durchgeführt wird und dazu in die Leitungen der Reinigungssystem-Module Reinigungsmittel und/oder ein Reinigungsmittel-Wassergemisch eingeleitet wird und nach der Reinigung eine Nachreinigung und/oder Trocknung durchgeführt wird und dazu in die Leitungen der Reinigungssystem-Module Druckluft eingeleitet wird.

Vorzugsweise ist vorgesehen, dass während der Reinigung in die Leitungen zuerst ein Reinigungsmittel-Wassergemisch eingeleitet wird, danach ein Klarspüler-Wassergemisch eingeleitet wird und nach dem Einleiten des Klarspüler-Wassergemisches ein Endreinigungsmittel-Wassergemisch eingeleitet wird, wobei als Endreinigungsmittel ein Reinigungsmittel mit Lotus-Effekt verwendet wird.

Vorzugsweise ist vorgesehen, dass ein Reinigungsvorgang des Glasdaches durch die Regel- oder Steuereinrichtung manuell, insbesondere über eine Fernbedienung, über einen programmierten Schaltplan und/oder automatisch über die Messung der Verschmutzung durch Sensoren, insbesondere in den Aufsatzprofilen angeordneten Lichtsensoren, in Gang gesetzt wird.

In weiterer Folge wird die Erfindung anhand der Figuren, welche bevorzugte, nicht einschränkende Ausführungsbeispiele zeigen, näher erläutert. Hierin zeigt:
- Fig. 1: einen Wintergarten mit einer Anordnung des erfindungsgemäßen automatisierten Glasdach-Reinigungssystems in schematischer Darstellung;
- Fig. 2: eine Terrassenüberdachung mit einer Anordnung des erfindungsgemäßen automatisierten Glasdach-Reinigungssystems in schematischer Darstellung;
- Fig. 3: einen Seitenträger mit dem erfindungsgemäßen automatisierten Glasdach-Reinigungssystem in einer ersten Ausführung;
- Fig. 4: einen Seitenträger mit dem erfindungsgemäßen automatisierten Glasdach-Reinigungssystem in einer zweiten Ausführung;
- Fig. 5: einen Mittelträger mit dem erfindungsgemäßen modularen Glasdach-Reinigungssystem in einer ersten Ausführung;
- Fig. 6: einen Mittelträger mit dem erfindungsgemäßen automatisierten Glasdach-Reinigungssystem in einer zweiten Ausführung;
- Fig. 7: einen Mittelträger mit dem erfindungsgemäßen automatisierten Glasdach-Reinigungssystem in einer dritten Ausführung;
- Fig. 8: einen Mittelträger mit dem erfindungsgemäßen automatisierten Glasdach-Reinigungssystem in einer vierten Ausführung;
- Fig. 9: einen Mittelträger mit dem erfindungsgemäßen automatisierten Glasdach-Reinigungssystem in einer fünften Ausführung;
- Fig. 10: einen Wandanschluss mit dem erfindungsgemäßen automatisierten Glasdach-Reinigungssystem;
- Fig. 11: eine Traufe mit dem erfindungsgemäßen automatisierten GlasdachReinigungssystem;
- Fig. 12: drei mögliche Profilquerschnitte eines Adapterprofils 9 für am Markt übliche Wintergarten-Trägerprofilsystemvarianten;
- Fig. 13: eine Hochdruckleitung inklusive Halterung für das erfindungsgemäße automatisierte Glasdach-Reinigungssystem;
- Fig. 14: einen Reinigungsadapter inklusive verstellbarer Reinigungsdüse und Montageschelle für das erfindungsgemäße automatisierte Glasdach-Reinigungssystem.

Der in Fig. 1 schematisch dargestellte Wintergarten weist ein erfindungsgemäßes automatisiertes Glasdach-Reinigungssystem auf, welches mehrere unterschiedliche Reinigungssystem-Module 1, 2, 3 und 4, eine in einem Steher 5 angeordnete als Hochdruckzuleitungen (inklusive einem universellen Anschlussadapter für die gängigen Hochdruckreinigungsgeräte und Druckluftkompressoren) ausgeführte Leitungen (11) und eine Regel- beziehungsweise Steuereinrichtung (welche jedoch in den Figuren nicht dargestellt ist) umfasst.

Die einzelnen Reinigungssystem-Module 1, 2, 3 und 4 unterscheiden sich im jeweiligen konstruktiven Aufbau, welcher in den Fig. 3 bis Fig. 11 gezeigt wird. Dabei wird das Reinigungssystem-Modul 1 an einem oder mehreren Seitenträgern, das Reinigungssystem-Modul 2 an einem oder mehreren Mittelträger, das Reinigungssystem-Modul 3 am Wandanschluss und das Reinigungssystem-Modul 4 an der Traufe angeordnet, und über Adapterprofile 9 (siehe Fig. 3, 5, 7, 9, 10, 11 und 12) an den Trägerprofilen befestigt, oder in integraler Bauweise also einstückig (siehe Fig. 4, 6 und 8) mit den Trägerprofilen hergestellt. Die dargestellte Ausführungsform ist als Hochdrucksystem ausgeführt, welches durch einen Kompressor unter Druck gesetztes Wasser führt. Bei solchen Ausführungsformen ist es besonders sinnvoll, Reinigungsdüsen 15 entlang der Seitenträger und Mittelträger anzuordnen und so eine vollständige Reinigung der Glasflächen zu gewährleisten. Dabei ist es besonders vorteilhaft, wenn jene Reinigungsdüsen 15, die eine der Glasflächen besprühen, als Gruppe zusammengefasst werden und jede Gruppe unabhängig von den anderen ein- und ausgeschalten werden kann. Dadurch kann eine sequentielle Reinigung der Glasflächen nacheinander erreicht werden. Dies hat den Vorteil, dass der gesamte Wasserdruck für nur eine Glasfläche verwendet werden kann und die Reinigung so optimal durchgeführt werden kann.

In Fig. 2 ist das erfindungsgemäße automatisierte Glasdach-Reinigungssystem auf bzw. an einer Terrassenüberdachung angeordnet, wobei der modulare Aufbau des Glasdach-Reinigungssystems gleich dem in Fig. 1 gezeigten Wintergarten ist.

In einer Ausführungsform, welche nur Niederdruckleitungen vorsieht, kann es vorteilhaft sein, wenn nur an der höheren Querkante des Glasdaches, also im Falle von Fig. 1 und Fig. 2 entlang des Reinigungssystem-Moduls 3 Reinigungsdüsen 15 angeordnet sind.

Die Fig. 3 zeigt in einer ersten Ausführung einen Seitenträger - mit einem Seitenträgerprofil 7 - mit dem erfindungsgemäßen automatisierten Glasdach-Reinigungssystem. Dabei umfasst das Reinigungssystem-Modul 1 ein Aufsatzprofil 10, eine Niederdrückleitung inklusive Halterungen, mehrere verstellbare Reinigungsdüsen 15 inklusive schwenkbaren Montageschellen 14 und ein Deckprofil 11. Das Aufsatzprofil 10 und das Deckprofil 11 sind dabei über eine Rastverbindung miteinander lösbar verbunden, wobei im Inneren dieses nunmehr geschlossenen Profils eine Hochdruckleitung inklusive Halterungen und mehrere verstellbare Reinigungsdüsen 15 inklusive der schwenkbaren Montageschellen 14 angeordnet sind.

Des Weiteren sind das Aufsatzprofil 10 des Reinigungssystem-Moduls 1 und das Adapterprofil 9 über eine Rastverbindung miteinander lösbar verbunden, und das Adapterprofil 9 auf das Seitenträgerprofil 7 (im vorliegendem Ausführungsbeispiel ein Weinor-Profilsystem) aufgeschoben und verschraubt.

Die Sprühachse der Reinigungsdüse 15 ist über die schwenkbare Montageschelle 14 einstellbar, wobei der Winkel α zwischen der Sprühachse und der Mittelachse des Seitenträgerprofils 7 auf einen Wert zwischen 40° und 70°, insbesondere zwischen 40° und 45°, eingestellt bzw. eingerichtet wird.

In weiterer Folge werden Bauteile gleicher Funktion mit gleichen Bezugszeichen versehen und nur die Unterschiede der einzelnen Ausführungen zueinander erläutert.

In Fig. 4 ist eine zweite Ausführung eines Seitenträgers mit dem erfindungsgemäßen automatisierten Glasdach-Reinigungssystem gezeigt, die eine weitere Reduzierung der Bauteile und damit eine Vereinfachung in Bezug auf den Montageaufwand darstellt. Dabei ist das Aufsatzprofil 10 des Reinigungssystem-Moduls 1 in das Seitenträgerprofil 7 integriert, womit das Aufsatzprofil 10 und das Seitenträgerprofil 7 nunmehr einstückig ist, und aus einem Aluminiumprofil, insbesondere aus einem Aluminiumstrangpressprofil, besteht.

Die Fig. 5 zeigt in einer ersten Ausführung einen Mittelträger - mit einem Mittelträgerprofil 8 - mit dem erfindungsgemäßen automatisierten Glasdach-Reinigungssystem. Dabei hat das Reinigungssystem-Modul 2 im Großen und Ganzen den gleichen Aufbau wie das Reinigungssystem-Modul 1 nach dem ersten Ausführungsbeispiel eines Seitenträgers nach Fig. 3. Der einzige Unterschied besteht in der Anordnung der Reinigungsdüsen 15, welche zweiseitig entlang des Reinigungssystem-Moduls 2 erfolgen kann.

In Fig. 6 ist eine zweite Ausführung eines Mittelträgers mit dem erfindungsgemäßen automatisierten Glasdach-Reinigungssystem gezeigt, wobei der alleinige Unterschied zum Ausführungsbeispiel eines Seitenträgers nach Fig. 4 darin besteht, dass die Reinigungsdüsen 15 zweiseitig entlang des Reinigungssystem-Moduls 2 angeordnet sind.

Die Fig. 7 zeigt in einer dritten Ausführung einen Mittelträger mit dem erfindungsgemäßen automatisierten Glasdach-Reinigungssystem. Im Unterschied zu den vorherigen Ausführungsbeispielen nach den Fig. 3 bis Fig. 6 ist am Reinigungssystem-Modul 2 ein Beschattungsprofilschienenadapter 17 angeordnet, und seitlich am Aufsatzprofil 10 und Deckprofil 11 montiert, und gemeinsam mit dem Aufsatzprofil 10 und dem Adapterprofil 9 verschraubt. Der Beschattungsprofilschienenadapter 17 ist dabei zusätzlich über Stabilisatoren 16 durch das Reinigungssystem-Modul 2 hindurchgehend mit dem Aufsatzprofil verschraubt, und dadurch mit diesem verspannt.

In Fig. 8 ist eine vierte Ausführung eines Mittelträgers mit dem erfindungsgemäßen automatisierten Glasdach-Reinigungssystem gezeigt, wobei der alleinige Unterschied zum Ausführungsbeispiel eines Mittelträgers nach Fig. 7 darin besteht, dass das Aufsatzprofil 10 des Reinigungssystem-Moduls 2 in das Mittelträgerprofil 8 integriert wird, womit das Aufsatzprofil 10 und das Mittelträgerprofil 8 einstückig ist und aus einem Aluminiumprofil, insbesondere aus einem Aluminiumstrangpressprofil, besteht.

Die Fig. 9 zeigt in einer fünften Ausführung einen Mittelträger mit dem erfindungsgemäßen automatisierten Glasdach-Reinigungssystem, wobei anstatt eines Mittelträgerprofils 8 des Weinor-Profilsystems ein Mittelträgerprofil 8 des TS-Aluminium Profilsystems dargestellt ist. Die Anordnungs- und Montagebedingungen des Beschattungsprofilschienenadapters 17 ändern sich dadurch nur geringfügig.

In Fig. 10 ist ein Wandanschluss mit dem erfindungsgemäßen automatisierten Glasdach-Reinigungssystem dargestellt. Dabei hat das Reinigungssystem-Modul 3 für den Wandanschluss quasi den gleichen Aufbau wie das Reinigungssystem-Modul 2 für die Seitenträger (siehe Fig. 3), wobei jedoch ein anderes Adapterprofil 9 (siehe Fig. 12, universell verwendbares Adapterprofil 9) verwendet wird.

Die Fig. 11 zeigt eine Traufe mit dem erfindungsgemäßen automatisierten Glasdach-Reinigungssystem, wobei das Reinigungssystem-Modul 4 für die Traufe beinahe ident mit dem Reinigungssystem-Modul 3 für den Wandanschluss (siehe Fig. 10) ist.

In Fig. 12 werden drei mögliche Profilquerschnitte eines Adapterprofils 9 für am Markt übliche Wintergarten-Trägerprofilsystemvarianten (wie beispielsweise das Weinor-Profilsystem und das TS-Aluminium Profilsystem) gezeigt, welche mit dem Aufsatzprofil 10 für das erfindungsgemäße automatisierte Glasdach-Reinigungssystem verbunden sind, wobei diese nur für die Seitenträger in einer ersten Ausführung (siehe Fig. 5), die Mittelträger in einer dritten Ausführung (siehe Fig. 7), die Mittelträger in einer fünften Ausführung (siehe Fig. 9), die Seitenträger in einer erster Ausführung (siehe Fig. 3), dem Wandanschluss (siehe Fig. 10) und der Traufe (siehe Fig. 11) Verwendung finden.

Zudem kann eine Regel- beziehungsweise Steuereinrichtung (welche jedoch in den Figuren nicht dargestellt ist) angeordnet sein, mittels der die zeitliche und mengenmäßige Zuführung von Druckluft, Wasser-Druckluftgemisch, Wasser und/ oder Reinigungsmittel steuerbar ist.

Bevorzugt weist das Aufsatzprofil 10 der einzelnen Reinigungssystem-Module 1, 2, 3 und 4 Sensoren (welche jedoch in den Figuren nicht dargestellt sind) insbesondere Lichtsensoren auf, um der Regel- beziehungsweise Steuereinrichtung Informationen - wie den Grad der Verschmutzung (insbesondere durch Laub) - zu liefern, mittels derer der Reinigungsvorgang optimiert werden kann.

## Patentansprüche

1. Automatisiertes Glasdach-Reinigungssystem, insbesondere Wintergartenglasdach-Reinigungssystem, mit mehreren Reinigungsdüsen (15), **dadurch gekennzeichnet, dass** das Glasdach-Reinigungssystem einen modularen Aufbau aufweist, das einzelne Reinigungssystem-Module (1, 2, 3, 4) umfasst, wobei jedes Reinigungssystem-Modul (1, 2, 3, 4) jeweils ein Aufsatzprofil (10), eine Leitung inklusive Halterungen (13), mehrere Reinigungsdüsen (15) und ein Deckprofil (11) umfasst.

2. Automatisiertes Glasdach-Reinigungssystem nach Anspruch 1, **dadurch gekennzeichnet, dass** die Leitungen inklusive Halterungen (13) und die Reinigungsdüsen (15) im Inneren des Aufsatzprofils (10) und des Deckprofils (11) angeordnet sind.

3. Automatisiertes Glasdach-Reinigungssystem nach Anspruch 1 oder 2, **dadurch gekennzeichnet, dass** das Aufsatzprofil (10) und das Deckprofil (11) über eine Rastverbindung miteinander lösbar verbunden sind.

4. Automatisiertes Glasdach-Reinigungssystem nach einem der Ansprüche 1 bis 3, **dadurch gekennzeichnet, dass** zumindest eine Reinigungsdüse (15) über zumindest eine schwenkbare Montageschelle (14) befestigt ist.

5. Automatisiertes Glasdach-Reinigungssystem nach Anspruch 4, **dadurch gekennzeichnet, dass** die Reinigungsdüsen (15) über die schwenkbaren Montageschellen (14) wechselbar sind.

6. Automatisiertes Glasdach-Reinigungssystem nach einem der Ansprüche 1 bis 5, **dadurch gekennzeichnet, dass** die Reinigungsdüsen (15) selbstreinigende Hochdruck-Sprühdüsen sind, die über die Beaufschlagung mit Druckluft ausblasbar sind.

7. Wintergarten-, Sommergarten- oder Terrassenüberdachungsglasdach mit mehreren Stehern (5), mehreren Seitenträgerprofilen (7) und/oder Mittelträgerprofilen (8), zumindest einem Wandanschlussprofil (18), zumindest einem Traufenträgerprofil (19), mehreren Glastafeln (6) und einem automatisierten Glasdach-Reinigungssystem nach einem der Ansprüche 1 bis 6.

8. Wintergarten-, Sommergarten- oder Terrassenüberdachungsglasdach nach Anspruch 7, **dadurch gekennzeichnet, dass** die Reinigungssystem-Module (1, 2, 3, 4) an einem oder mehreren Seitenträgerprofilen (7), und/oder an einem oder mehreren Mittelträgerprofilen (8), und/oder entlang eines Wandanschlussprofils (18), und/oder entlang eines Traufenträgerprofils (19), angeordnet sind.

9. Wintergarten-, Sommergarten- oder Terrassenüberdachungsglasdach nach Anspruch 7 oder 8, **dadurch gekennzeichnet, dass** das Aufsatzprofil (10) der jeweiligen Reinigungssystem-Module (1, 2, 3, 4) mit einem Adapterprofil (9), insbesondere über eine Rastverbindung, miteinander lösbar verbunden ist, und dass wiederum das Adapterprofil (9) mit dem Seitenträgerprofil (7) und/oder Mittelträgerprofil (8) lösbar verbunden, insbesondere verschraubt, ist.

10. Wintergarten-, Sommergarten- oder Terrassenüberdachungsglasdach nach einem der Ansprüche 7 bis 9, **dadurch gekennzeichnet, dass** das Aufsatzprofil (10) - der Reinigungssystem-Module (1, 2) für die Seiten- und Mittelträger - in das Seitenträgerprofil (7) und/oder Mittelträgerprofil (8) integriert ist, sodass das Aufsatzprofil (10) und das Seitenträgerprofil (7) und/oder Mittelträgerprofil (8) einstückig ist, und vorzugsweise aus einem Aluminiumprofil, insbesondere aus einem Aluminiumstrangpressprofil, besteht.

11. Wintergarten-, Sommergarten- oder Terrassenüberdachungsglasdach nach einem der Ansprüche 7 bis 9, **dadurch gekennzeichnet, dass** an zumindest zwei Reinigungssystem-Modulen (1, 2) für die Seiten- und Mittelträger Beschattungsprofilschienenadapter (17) angeordnet sind, und dass die Beschattungsprofilschienenadapter (17) seitlich an den Aufsatzprofilen (10) und Deckprofilen (11) montiert sind, und dass die Beschattungsprofilschienenadapter (17) über Stabilisatoren (16) mit den Reinigungssystem-Modulen (1, 2) verspannt, insbesondere verschraubt, sind.

12. Verfahren zum Reinigen eines Glasdaches, insbesondere eines Wintergartenglasdaches, mit einem automatisierten Glasdach-Reinigungssystem nach einem der Ansprüche 1 bis 6, **dadurch gekennzeichnet, dass** die einzelnen Reinigungssystem-Module (1, 2, 3, 4) gemeinsam über die Regel- oder Steuereinrichtung angesteuert werden.

13. Verfahren nach Anspruch 12, **dadurch gekennzeichnet, dass** die Regel- oder Stuereinrichtung eine Vorreinigung des Glasdaches durchführt, und dazu in die Leitungen (13) der Reinigungssystem-Module (1, 2, 3, 4) Druckluft und/oder ein Wasser-Druckluftgemisch eingeleitet wird, und dass Laub, Staub und/oder lose Verunreinigungen durch die Reinigungsdüsen (15) weggeblasen und/oder weggespült werden.

14. Verfahren nach einem der Ansprüche 12 bis 13, **dadurch gekennzeichnet, dass** die Regel- oder Steuereinrichtung eine Reinigung des Glasdaches durchführt, und dazu in die Leitungen (13) der Reinigungssystem-Module (1, 2, 3, 4) Reinigungsmittel und/oder ein Reinigungsmittel-Wassergemisch eingeleitet wird, und dass stärkere Verschmutzungen durch die Reinigungsdüsen (15) mittels Hochdruckimpulse und/oder Dauerhochdruckbeaufschlagung weggewaschen werden.

15. Verfahren nach Anspruch einem der Ansprüche 13 bis 14, **dadurch gekennzeichnet, dass** die Regel- oder Steuereinrichtung eine Nachreinigung und/oder Trocknung des Glasdaches durchführt, und dazu in die Leitungen (13) der Reinigungssystem-Module (1, 2, 3, 4) Wasser und/oder Druckluft eingeleitet wird, und dass das Glasdach durch die Reinigungsdüsen (15) mittels Wasser und/oder Druckluft abgewaschen und/oder getrocknet wird.

## Claims

1. Automated glass roof cleaning system, in particular conservatory glass roof cleaning system, having a plurality of cleaning nozzles (15), **characterised in that** the glass roof cleaning system has a modular structure which comprises individual cleaning system modules (1, 2, 3, 4), wherein each cleaning system module (1, 2, 3, 4) comprises in each case an attachment profile (10), a line including retainers (13), a plurality of cleaning nozzles (15) and a cover profile (11).

2. Automated glass roof cleaning system according to claim 1, **characterised in that** the lines including retainers (13) and the cleaning nozzles (15) are arranged inside the attachment profile (10) and the cover profile (11).

3. Automated glass roof cleaning system according to claim 1 or 2, **characterised in that** the attachment profile (10) and the cover profile (11) are detachably connected to one another via a latching connection.

4. Automated glass roof cleaning system according to one of claims 1 to 3, **characterised in that** at least one cleaning nozzle (15) is fastened via at least one pivotable mounting clamp (14).

5. Automated glass roof cleaning system according to claim 4, **characterised in that** the cleaning nozzles (15) are exchangeable via the pivotable mounting clamps (14).

6. Automated glass roof cleaning system according to one of claims 1 to 5, **characterised in that** the cleaning nozzles (15) are self-cleaning high-pressure spray nozzles which can be blown out via the application of compressed air.

7. Conservatory, summer garden or terrace roofing glass roof having a plurality of uprights (5), a plurality of side support profiles (7) and/or central support profiles (8), at least one wall connection profile (18), at least one eaves support profile (19), a plurality of glass panels (6) and an automated glass roof cleaning system according to one of claims 1 to 6.

8. Conservatory, summer garden or terrace roofing glass roof according to claim 7, **characterised in that** the cleaning system modules (1, 2, 3, 4) are arranged on one or more side support profiles (7), and/or on one or more central support profiles (8), and/or along a wall connection profile (18), and/or along an eaves support profile (19).

9. Conservatory, summer garden or terrace roofing glass roof according to claim 7 or 8, **characterised in that** the attachment profile (10) of the respective cleaning system modules (1, 2, 3, 4) is detachably connected by means of an adapter profile (9) to one another, in particular by means of a latching connection, and **in that** in turn the adapter profile (9) is detachably connected, in particular screwed, to the side support profile (7) and/or central support profile (8).

10. Conservatory, summer garden or terrace roofing glass roof according to one of claims 7 to 9, **characterised in that** the attachment profile (10) - of the cleaning system modules (1, 2) for the side and central supports - is integrated into the side support profile (7) and/or central support profile (8), so that the attachment profile (10) and the side support profile (7) and/or central support profile (8) are in one piece, and preferably consists of an aluminum profile, in particular an extruded aluminum profile.

11. Conservatory, summer garden or terrace roofing glass roof according to one of claims 7 to 9, **characterised in that** shading profile rail adapters (17) are arranged on at least two cleaning system modules (1, 2) for the side and central supports, and **in that** the shading profile rail adapters (17) are mounted laterally on the attachment profiles (10) and cover profiles (11), and **in that** the shading profile rail adapters (17) are braced, in particular screwed, to the cleaning system modules (1, 2) via stabilizers (16).

12. Method for cleaning a glass roof, in particular a conservatory glass roof, having an automated glass roof cleaning system according to one of claims 1 to 6, **characterised in that** the individual cleaning system modules (1, 2, 3, 4) are actuated jointly via the regulating or control device.

13. Method according to claim 12, **characterised in that** the regulating or control device carries out a preliminary cleaning of the glass roof, and for this purpose compressed air and/or a water-compressed air mixture is introduced into the lines (13) of the cleaning system modules (1, 2, 3, 4), and **in that** leaves, dust and/or loose impurities are blown away and/or flushed away by the cleaning nozzles (15).

14. Method according to one of the claims 12 to 13, **characterised in that** the regulating or control device carries out a cleaning of the glass roof, and for this purpose cleaning agent and/or a cleaning agent-water mixture is introduced into the lines (13) of the cleaning system modules (1, 2, 3, 4), and **in that** heavier soiling is washed away by the cleaning nozzles (15) by means of high-pressure pulses and/or continuous high-pressure impingement.

15. Method according to one of claims 13 to 14, **characterised in that** the regulating or control device carries out a post-cleaning and/or drying of the glass roof, and for this purpose water and/or compressed air is introduced into the lines (13) of the cleaning system modules (1, 2, 3, 4), and **in that** the glass roof is washed off and/or dried by the cleaning nozzles (15) by means of water and/or compressed air.

## Revendications

1. Système de nettoyage automatisé de toit en verre, notamment système de nettoyage de toit en verre de jardin d'hiver, comprenant plusieurs buses de nettoyage (15),
système de nettoyage de toit en verre **caractérisé en ce qu'**il est réalisé en construction modulaire avec des modules de système de nettoyage (1, 2, 3, 4), distincts, chaque module de système de nettoyage (1, 2, 3, 4) comprenant un profilé rapporté (10), des supports (13) avec une conduite, plusieurs buses de nettoyage (15) et un profilé de couverture (11).

2. Système de nettoyage automatisé de toit en verre selon la revendication 1,
**caractérisé en ce que**
les supports (13) avec des conduites et les buses de nettoyage (15) sont à l'intérieur du profilé rapporté (10) et du profilé de couverture (11).

3. Système de nettoyage automatisé de voit en verre selon la revendication 1 ou 2,
**caractérisé en ce que**
le profilé rapporté (10) et le profilé de couverture (11) sont reliés l'un à l'autre de manière amovible par une liaison par enclipsage.

4. Système de nettoyage automatisé de voit en verre selon l'une des revendications 1 à 3,
**caractérisé en ce que**
au moins une buse de nettoyage (15) est fixée par au moins un collier de montage (14) pivotant

5. Système de nettoyage automatisé de voit en verre selon la revendication 4,
**caractérisé en ce que**
les buses de nettoyage (15) peuvent être remplacées par les colliers pivotants (14).

6. Système de nettoyage automatisé de toit en verre selon l'une des revendications 1 à 5,
**caractérisé en ce que**
les buses de nettoyage (15) sont des buses de pulvérisation à haute pression, autonettoyantes, qui se nettoient par soufflage avec l'air comprimé.

7. Toit en verre de jardin d'hiver, véranda ou terrasse, comportant plusieurs poteaux (5), plusieurs profilés latéraux de support (7) et/ou des profilés de support intermédiaires (8), au moins un profilé de raccordement à la paroi (18), au moins un profilé de support de gouttière (19), plusieurs panneaux de verre (6) et un système de nettoyage automatisé de toit en verre selon l'une des revendications 1 à 6.

8. Toit en verre de jardin d'hiver, de véranda ou de terrasse selon la revendication 7,
**caractérisé en ce que**
les modules de système de nettoyage (1, 2, 3, 4) sont prévus sur un ou plusieurs profilés de support latéraux (7) et/ou à un ou plusieurs profilés de support intermédiaires (8) et/ou le long d'un profilé de raccordement de mur (18) et/ou le long d'un profilé de support de gouttière (19).

9. Toit en verre de jardin d'hiver, de véranda ou de terrasse selon la revendication 7 ou 8,
**caractérisé en ce que**
le profilé rapporté (10) des modules de nettoyage (1, 2, 3, 4) respectifs est relié de manière amovible à un profilé adaptateur (9) notamment par une liaison par enclipsage et le profilé adaptateur (9) est lui-même relié au profilé de support latéral (7) et/ou au profilé de support intermédiaire (8) de manière amovible, notamment par vissage.

10. Toit en verre de jardin d'hiver, de véranda ou de terrasse selon l'une des revendications 7 à 9,
**caractérisé en ce que**
le profilé rapporté (10) - des modules du système de nettoyage (1, 2) pour les profilés latéraux et intermédiaires - sont intégrés dans le profilé de support latéral (7) et/ou le profilé de support intermédiaire (8) de façon que le profilé rapporté (10) et le profilé de support latéral (7) et/ou le profilé de support intermédiaire (8) soit en une seule pièce et de préférence en un profilé en aluminium notamment en un profilé en aluminium extrudé à la presse.

11. Toit en verre de jardin d'hiver, véranda ou terrasse selon l'une des revendications 7 à 9,
**caractérisé en ce que**
des adaptateurs de rail profilé d'ombrage (17) sont prévus sur au moins deux modules de système de nettoyage (1, 2) pour les supports latéraux et intermédiaires, et
les adaptateurs de rail profilé d'ombrage (17) sont montés latéralement sur les profilés rapportés (10) et les profilés de couverture (11), et
les adaptateurs de rail profilé d'ombrage (17) sont tendus par des stabilisateurs (16) sur les modules de système de nettoyage (1, 2) notamment par vissage.

12. Procédé de nettoyage d'un toit en vitre notamment d'un toit de jardin d'hiver avec un système de nettoyage automatisé de toit en verre selon l'une des revendications 1 à 6,
**caractérisé en ce que**
les différents modules de système de nettoyage (1, 2, 3, 4) sont commandés en commun par l'installation de régulation ou de commande.

13. Procédé selon la revendication 12,
**caractérisé en ce que**
l'installation de régulation ou de commande effectue un pré-nettoyage du toit en verre et alimente pour cela les conduites (13) des modules du système de nettoyage (1, 2, 3, 4) avec de l'air comprimé et/ou avec un mélange d'eau et d'air comprimé, et
on évacue les feuilles, la poussière et/ou les débris de saleté avec les buses de nettoyage (15) en soufflant et/ou en rinçant.

14. Procédé selon l'une des revendications 12 à 13,
**caractérisé en ce que**
l'installation de régulation et de commande effectue le nettoyage du toit en verre et pour cela alimente les conduites (13) des modules du système de nettoyage (1, 2, 3, 4) avec un agent nettoyant et/ou un mélange d'eau et d'agent nettoyant et on évacue les saletés les plus tenaces par les buses de nettoyage (15) avec des impulsions à haute pression et/ou en appliquant en permanence la haute pression pour rincer.

15. Procédé selon l'une des revendications 13 à 14,
**caractérisé en ce que**
l'installation de régulation ou de commande effectue un nettoyage de finition et/ou un séchage du toit en verre et pour cela on alimente les conduites (13) des modules (1, 2, 3, 4) du système de nettoyage avec de l'eau et/ou de l'air comprimé et on rince le toit en verre avec les buses de nettoyage (15) alimentées en eau et/ou en air comprimé et/ou on sèche le toit en verre.
